# EUROPÄISCHE PATENTSCHRIFT

(11) **EP 0 721 304 B1**
(45) Veröffentlichungstag und Bekanntmachung des Hinweises auf die Patenterteilung: **13.09.2000**
(21) Anmeldenummer: 95927723.7
(22) Anmeldetag: 25.07.1995
(51) Int. Cl.: A44B 11/25

(54) **VERSCHLUSS FÜR SICHERHEITSGURTE**
SAFETY BELT BUCKLE
SYSTEME DE VERROUILLAGE POUR CEINTURE DE SECURITE

(30) Priorität: 29.07.1994 DE 4427011
(43) Veröffentlichungstag der Anmeldung: 17.07.1996
(73) Patentinhaber: TRW Occupant Restraint Systems GmbH & Co. KG, 73551 Alfdorf (DE)
(72) Erfinder: BILLER, Joachim, D-73575 Leinzell (DE)
(74) Vertreter: Degwert, Hartmut, Dipl.-Phys.
(86) Internationale Anmeldenummer: EP9502945
(87) Internationale Veröffentlichungsnummer: WO9603896

(56) Entgegenhaltungen:
- EP-A- 0 212 507
- DE-A- 3 837 376
- DE-A- 3 932 067
- DE-A- 4 009 272
- US-A- 4 100 657

## Beschreibung

Die Erfindung betrifft einen Verschluß für Sicherheitsgurte, mit einem Schwenkriegel, der in einem lasttragenden Rahmen gelagert ist und in seiner Sperrstellung an einer Rastkante einer Steckzunge angreift, einem Sperrglied, das am Rahmen quer zur Schwenkrichtung des Schwenkriegels zwischen einer Öffnungsstellung, in der es den Schwenkriegel freigibt, und einer Sperrstellung, in der es den Schwenkriegel in seiner Eingriffsstellung blockiert, verschiebbar gelagert ist, und einer gleichfalls am Rahmen gelagerten Lösetaste, durch deren Betätigung das Sperrglied in die Öffnungsstellung verschiebbar ist, wobei das Sperrglied seinerseits durch wenigstens einen Sperrkörper in der Sperrstellung blockiert, der quer zur Verschieberichtung des Sperrgliedes zwischen einer Blockierstellung und einer Freigabestellung bewegbar ist.

Ein solcher Schwenkriegel-Verschluß ist beispielsweise aus der DE 40 09 272 A1 bekannt. Das als Platte ausgebildete Sperrglied ist bei dieser Ausführung durch eine Druckfeder gegen den Schwenkriegel abgestützt und wird unmittelbar durch die Lösetaste verschoben. Die an der Lösetaste und an der Sperrplatte durch Massenträgheit auftretenden Kräfte am Ende eines Gurtstrafferhubes, durch den der Verschluß zum Fahrzeugboden hin verlagert wird, sind in Öffnungsrichtung der Lösetaste gerichtet, so daß besondere Maßnahmen ergriffen werden müssen, um ein selbsttätiges Öffnen des Verschlusses zu verhindern. Zu diesem Zweck ist an der Lösetaste eine Sperrklinke gelagert, die aufgrund ihrer Massenträgheit bei plötzlicher Beschleunigung der Lösetaste verschwenkt wird und in eine Rastöffnung am Rahmen des Verschlusses eintaucht. Die Verschwenkung der Klinke muß sehr schnell erfolgen, damit die beabsichtigte Blockierung der Lösetaste eintritt. Bei extrem hohen Beschleunigungen des Verschlusses kann dies nicht immer gewährleistet werden. Überdies nehmen die von der Klinke aufzunehmenden Belastungen sehr hohe Werte an, in die sowohl die gesamte Masse der Lösetaste als auch die der Sperrplatte und der Sperrklinke selbst eingehen.

Durch die Erfindung wird ein Verschluß für Sicherheitsgurte geschaffen, der auch bei extrem hohen Beschleunigungswerten von 4000 g oder mehr gegen unbeabsichtigtes Öffnen gesichert ist und keine prinzipiellen Änderungen an der bewährten Bauform nach dem Schwenkriegel-Prinzip erfordert.

Gemäß der Erfindung ist der Sperrkörper in der Sperrstellung des Schwenkriegels blockiert, so daß das Sperrglied, welches den Schwenkriegel in seiner Verschlußstellung hält, bei einer Beschleunigung den Schwenkriegel nicht freigeben kann. Da der Sperrkörper auch bei extrem hohen Beschleunigungen in seiner Blockierstellung verbleibt, ist der Verschluß also unabhängig von zeitlichen Abläufen sicher verriegelt.

Bei einer ersten vorteilhaften Ausführungsform des Verschlusses ist der Sperrkörper wiederum durch eine parallel zu der Verschieberichtung des Sperrgliedes verschiebbare Blockierplatte in seiner Blockierstellung arretierbar. Folglich ist einerseits das Sperrglied durch den Sperrkörper gegen Beschleunigungen in Betätigungsrichtung der Lösetaste gesichert, und andererseits ist der Sperrkörper seinerseits gegen Beschleunigungen quer zu dieser Richtung durch die Blockierplatte gesichert. Daraus ergibt sich, daß der Verschluß insgesamt gegen Beschleunigungen in jeder Richtung gesichert ist.

Zum Lösen des Verschlusses muß bei dieser Ausführungsform erst die Blockierplatte verlagert werden, um den Sperrkörper freizugeben, der dann seinerseits eine Verschiebung des Sperrgliedes ermöglicht, um den Schwenkriegel freizugeben. Der erforderliche Bewegungsablauf läßt sich leicht mittels eines am Sperrglied schwenkbar gelagerten, zweiarmigen Umlenkhebels erreichen, an dessen erstem Ende die Lösetaste angreift und dessen zweites Ende an die Blockierplatte angeschlossen ist. Der Umlenkhebel, die Blockierplatte und die an diesem angreifenden Teile der Lösetaste sind gegenüber Beschleunigung in Betätigungsrichtung der Lösetaste massenkompensiert, so daß sie auch bei extrem hohen Werten dieser Beschleunigung relativ in Ruhe bleiben.

Die zweite vorteilhafte Ausführungsform des Verschlusses beruht auf demselben Prinzip wie die erste. Der Sperrkörper wird jedoch durch einen um den Wälzkörper drehbar gelagerten, zweiarmigen Blockierhebel in seiner Blockierstellung arretiert. Die Lösetaste greift vorzugsweise an dem ersten Arm des Blockierhebels an; der zweite Arm des Blockierhebels bildet eine Ausgleichsmasse, durch die die Masse der Lösetaste kompensiert wird. Bereits im Ruhezustand des Verschlusses ist das Sperrglied durch den Sperrkörper in der Sperrstellung blockiert, und dieser Zustand bleibt auch bei extremen Beschleunigungen in allen Richtungen erhalten, da alle am Blockiervorgang beteiligten Massen einander kompensieren.

Gemäß einer vorteilhaften Weiterbildung ist aber eine Überkompensation vorgesehen, durch die der Blockierhebel auch bei Beschleunigungen in ungewöhnlichen Richtungen sicher an einem Anschlag am Rahmen des Verschlusses gehalten wird. Diese Überkompensation wird durch einen zusätzlichen Massekörper bewirkt, der neben dem Blockierhebel drehbar auf dem Sperrkörper gelagert ist und mit dem ersten Arm des Blockierhebels auf dessen von der Lösetaste abewandter Seite dadurch gekoppelt ist, daß er durch eine Feder nachgiebig in Anlage an diesem ersten Arm gehalten wird.

Weitere Merkmale und Vorteile zweier Ausführungsformen der Erfindung ergeben sich aus der folgenden Beschreibung und aus der Zeichnung, auf die Bezug genommen wird. In der Zeichnung zeigen:
- Fig. 1: eine schematische Perspektivansicht der wesentlichen Funktionsteile des Verschlusses nach der ersten Ausführungsform.
- Fig. 2: eine schematische Seitenansicht dieses Verschlusses im Zustand mit verriegelter Steckzunge und unbetätigter Lösetaste;
- Fig. 3: denselben Verschluß bei beginnender Betätigung der Lösetaste;
- Fig. 4: den Verschluß in der Endphase der Betätigung der Lösetaste;
- Fig. 5: den Verschluß im geöffneten Zustand bei vollständig eingedrückter Lösetaste.
- Fig. 6: eine schematische Perspektivansicht der wesentlichen Funktionsteile des Verschlusses nach der zweiten Ausführungsform;
- Fig. 7: eine schematische Seitenansicht diese Verschlusses im Zustand mit verriegelter Steckzunge und unbetätigter Lösetaste;
- Fig. 8: denselben Verschluß bei beginnender Betätigung der Lösetaste;
- Fig. 9: den Verschluß in der Endphase der Betätigung der Lösetaste; und
- Fig. 10: den Verschluß im geöffneten Zustand bei vollständig eingedrückter Lösetaste.

Der Verschluß für Sicherheitsgurte nach der in den Fig. 1 bis 5 gezeigten Ausführung verbindet eine herkömmliche Steckzunge 10 mit einem Beschlag 12, an dem ein Gurtstraffer, ein sogenannter Schloßstraffer, angreifen kann. Der Verschluß umfaßt einen mit dem Beschlag 12 verbundenen lasttragenden Rahmen 14, der in Draufsicht U-förmig gebogen ist und zwischen dessen Schenkeln ein Schwenkriegel 16 schwenkbar gelagert ist. Im geschlossenen Zustand (Fig. 2) greift der Schwenkriegel 16 mit einem Haken 16a an einer Rastkante 10a der Steckzunge 10 an. In zwei zueinander und zur Steckzunge 10 parallelen Führungsschlitzen 18 in den Schenkeln des Rahmens 14 ist eine Sperrplatte 20 verschiebbar geführt. Eine Druckfeder 22 ist zwischen der Sperrplatte 20 und einer Stützfläche 16b am Schwenkriegel 16 abgestützt und beaufschlagt den Schwenkriegel 16 mit einem Öffnungsmoment, drückt aber gleichzeitig die Sperrplatte 20 in eine Sperrstellung, in der sie einen Anschlag für einen hochgezogenen Ansatz 16c auf der vom Haken 16a abgewandten Seite des Schwenkriegels 16 bildet. Die Sperrplatte 20 hält daher den Schwenkriegel 16 in seiner in Fig. 2 gezeigten Schließstellung.

Am Rahmen 14 ist ferner eine zweiteilige Lösetaste 24a, 24b schwenkbar gelagert. Die beiden Teile 24a, 24b der Lösetaste sind um eine gemeinsame Achse schwenkbar sowie an ihren freien Enden durch Federkraft voneinander gespreizt. Dabei liegt der Teil 24a der Lösetaste an der benachbarten Kante der Sperrplatte 20 an.

An ihren beiden Seiten besitzt die Sperrplatte 20 je einen abstehenden Lagerzapfen 26, auf dem jeweils ein zweiarmiger Umlenkhebel 28 mittels eines Langlochs 28a schwenkbar gelagert ist. An dem oberen Arm des Umlenkhebels 28 ist eine Blockierplatte 30 gelenkig angeschlossen. Die Blockierplatte 30 ist in zwei parallelen Führungsschlitzen 32 in den beiden Schenkeln des Rahmens 14 parallel zur Sperrplatte 20 verschiebbar gelagert. Durch eine Druckfeder 34 wird die Blockierplatte 30 in entgegengesetzter Richtung wie die Sperrplatte 20 durch die Druckfeder 18 belastet.

Bei der in Fig. 2 gezeigten Schließstellung liegt das von dem Umlenkhebel 28 abgewandte Ende der Blockierplatte 30 über zwei Sperrkugeln 36, die in je einer Mulde 38 der Sperrplatte 20 gelagert sind. Die Blockierplatte 30 verhindert ein Austreten der Sperrkugeln 36 aus den Mulden 38, wodurch die Sperrplatte 20 in ihrer Stellung blockiert wird.

An seinem von der Blockierplatte 30 abgewandten Arm besitzt der Umlenkhebel 28 einen Ansatz 28b, der durch eine Öffnung 40 in dem Teil 24a der Lösetaste ragt und an deren Teil 24b anliegt. Die Massenverteilung und die beteiligten Hebel an dem Teil 24b der Lösetaste, dem Schwenkriegel 28 und der Blockierplatte 30 sind so gewählt, daß diese Teile gegenüber Beschleunigungen in Betätigungsrichtung der Lösetaste massenkompensiert sind. Auch bei extrem hohen Beschleunigungen in dieser Richtung bleiben diese Teile daher relativ zum Rahmen 14 des Verschlusses unbewegt. Folglich sind die Sperrkugeln 36 daran gehindert, aus den Mulden 38 auszutreten, wodurch die Sperrplatte 20 in ihrer Sperrstellung blockiert ist und den Schwenkriegel 16 in seiner Schließstellung sichert. Bei Beschleunigung quer zur Betätigungsrichtung der Lösetaste können die Sperrkugeln 36 ebenfalls nicht ausweichen, da sie zwischen der Sperrplatte 20 und der Blockierplatte 30 eingeschlossen sind. Der Verschluß ist daher gegen Beschleunigungen jeder Größe und in jeder Richtung gesichert.

Zum Öffnen des Verschlusses wird wie bei einem herkömmlichen Schwenkriegel-Verschluß die Lösetaste in einer Richtung betätigt, die der Einsteckrichtung der Steckzunge 10 entspricht. Der Teil 24b der Lösetaste schiebt zunächst den Ansatz 28b des Umlenkhebels 28 vor und verschwenkt diesen, wodurch die Blockierplatte 30 entgegen der Kraft der Druckfeder 34 in den Führungsschlitzen 32 verschoben wird, bis die Sperrkugeln 36 freikommen. In diesem, in Fig. 3 gezeigten Zustand liegen die Teile 24a und 24b der Lösetaste aneinander, so daß nunmehr nach dem einleitenden ersten Betätigungshub über einen zweiten Betätigungshub die Sperrplatte 20 entgegen der Kraft der Druckfeder 22 verschoben wird.

Wie aus Fig. 4 ersichtlich ist, werden nun die Sperrkugeln 36 aus den Mulden 38 herausgedrückt, so daß die Sperrplatte 20 unbehindert weiter vorgeschoben werden kann, bis sie den Schwenkriegel 16 freigibt. Dieser wird nun durch die Druckfeder 22 im Uhrzeigersinn verschwenkt, wobei der Haken 16a von der Rastkante 10a der Steckzunge 10 gelöst wird und diese nunmehr aus dem Verschluß herausgezogen werden kann.

In den Figuren 6-10 sind diejenigen Elemente, die im wesentlichen mit der Ausführungsform nach den Figuren 1-5 übereinstimmen, mit um 100 erhöhten Bezugszahlen bezeichnet. Man erkennt wieder den lasttragenden Rahmen 114, zwischen dessen Schenkeln ein Schwenkriegel 116 schwenkbar gelagert ist. Im geschlossenen Zustand (Figur 7) greift der Schwenkriegel 116 mit einem Haken 116a an einer Rastkante 110a der Steckzunge 110 an. In der Schließstellung wird der Schwenkriegel 116 durch eine Sperrplatte 120 gehalten, die an ihrer Unterseite eine quer über ihre gesamte Breite verlaufende Mulde 138 aufweist. In diese Mulde greift eine langgestreckte Sperrwalze 136 ein, die sich quer durch die Schenkel des Rahmens 114 erstreckt und auf beiden Seiten übersteht; diese Sperrwalze 136 ist in zwei einander gegenüberliegenden Langlöchern 137 in den Schenkeln des Rahmens 114 verschiebbar gelagert. Diese Langlöcher 137 erstrecken sich senkrecht zur Verschiebungsrichtung der Sperrplatte 120.

Auf jedem Ende der Sperrwalze 136 ist ein zweiarmiger Blockierhebel 130 mittels Lagerbuchsen 139 drehbar gelagert. Der zweiarmige Blockierhebel 130 weist einen ersten Arm 130a auf, der durch einen Betätigungsfortsatz an der Lösetaste 124b betätigbar ist. Der zweite Arm 130b des Blockierhebels 130 bildet eine Ausgleichsmasse, durch welche die Summe der Massen der Lösetaste 124b und des ersten Armes 130a kompensiert wird. Bei dem in Figur 6 gezeigten Ruhezustand ist der zweite Arm 130b des Blockierhebels 30 mit seiner Anschlagfläche 129a in Anlage an einem Anschlag 129 des Rahmens 114.

Auf jedem Ende der Sperrwalze 136 ist ferner neben dem Blockierhebel 139 ein zusätzlicher Massekörper 140 drehbar gelagert. Jeder dieser Massekörper besteht aus zwei parallelen Wangen 140a, 140b, die beiderseits des ersten Armes 130a des betreffenden Blockierhebels 130 angeordnet sind und durch eine Schenkelfeder 135 mit diesem auf seiner von der Lösetaste 124b abgewandten Seite in Anlage gehalten werden.

Die Funktionsweise dieses Verschlusses ist ähnlich wie bei der zuvor beschriebenen Ausführungsform und geht aus den Figuren 7-10 hervor.

Bei Betätigung der Lösetaste 124b (Figuren 7 und 8) wird der Blockierhebel 130 verschwenkt, wobei sich die Anschlagfläche 129a vom Anschlag 129 löst. Sobald die Anschlagfläche 129a über das Lot durch die Achse der Sperrwalze 136 auf die Steckzunge 110 hinaus verdreht worden ist, wirkt auf die Sperrwalze 136 ein Moment, welches bestrebt ist, sie aus der Mulde 138 heraus in Richtung zur Steckzunge 110 hin zu verlagern. Bei weiterer Drehung von der in Figur 8 zur in Figur 9 gezeigten Stellung bewegt sich die Sperrwalze 136 zum unteren Ende der Langlöcher 137, so daß sie nun vollständig aus der Mulde 138 ausgetreten ist und die Sperrplatte 120 freigibt. Bei weiterer Betätigung der Lösetaste 124b wird nun deren Teil 124a erfaßt, wodurch die Sperrplatte 120 unmittelbar verschoben wird und so den Schwenkriegel 116 freigibt, der sich nun in die in Figur 10 gezeigte Öffnungsstellung bewegt.

Bei dem in Figuren 6 und 7 gezeigten Ruhezustand mit eingeschobener und gesicherter Steckzunge 110 sind alle am Öffnungsvorgang beteiligten Massen für jede Beschleunigungsrichtung kompensiert. Eine Überkompensation wird durch die zusätzlichen Massenkörper 140 erreicht, die bei Beschleunigung des Verschlusses in Öffnungsrichtung der Lösetaste 124b an den ersten Arm 130a des Blockierhebels 130 angedrückt werden und somit den Druck der Anschlagfläche 129a am Anschlag 129 verstärken. Auf diese Weise wird die Sicherheit auch gegen Beschleunigungen in unvorhergesehener Richtung, wie bei einem komplexen Unfallablauf, erhöht. Die zusätzlichen Massekörper 140 sind jedoch bei Beschleunigung des Verschlusses entgegen der Betätigungsrichtung der Lösetaste 124b von dem Blockierhebel 130 abgekoppelt, da dann die Schenkelfeder 138 nachgibt.

## Patentansprüche

1. Verschluß für Sicherheitsgurte, mit einem Schwenkriegel (16), der in einem lasttragenden Rahmen (14) gelagert ist und in seiner Sperrstellung an einer Rastkante einer Steckzunge (10) angreift, einem Sperrglied (20), das am Rahmen (14) quer zur Schwenkrichtung des Schwenkriegels (16) zwischen einer Öffnungsstellung, in der es den Schwenkriegel freigibt, und einer Sperrstellung, in der es den Schwenkriegel in seiner Eingriffsstellung blockiert, verschiebbar gelagert ist, und einer gleichfalls am Rahmen gelagerten Lösetaste (24a, 24b), durch deren Betätigung das Sperrglied (20) in die Öffnungsstellung verschiebbar ist, wobei das Sperrglied (20) seinerseits durch wenigstens einen Sperrkörper (36) in der Sperrstellung blockierbar ist, der quer zur Verschieberichtung des Sperrgliedes (20) zwischen einer Blockierstellung und einer Freigabestellung bewegbar ist, dadurch gekennzeichnet, daß der Sperrkörper (36) in der Sperrstellung des Schwenkriegels (16) blockiert ist.

2. Verschluß nach Anspruch 1, dadurch gekennzeichnet, daß der Sperrkörper (36) durch einen Wälzkörper gebildet ist, der in eine Mulde (38) des Sperrgliedes (20) eingreift.

3. Verschluß nach Anspruch 1 oder 2, dadurch gekennzeichnet, daß der Sperrkörper (36) durch eine parallel zu der Verschieberichtung des Sperrgliedes verschiebbare Blockierplatte (30) in seiner Blockierstellung arretierbar ist.

4. Verschluß nach Anspruch 3, dadurch gekennzeichnet, daß die Lösetaste (24a, 24b) an dem einen und die Blockierplatte (30) am anderen Arm wenigstens eines zweiarmigen, schwenkbar gelagerten Umlenkhebels (28) angreift.

5. Verschluß nach Anspruch 4, dadurch gekennzeichnet, daß der Umlenkhebel (28) an dem Sperrglied (20) schwenkbar gelagert ist.

6. Verschluß nach Anspruch 5, dadurch gekennzeichnet, daß die Lösetaste (24a, 24b) über einen ersten Betätigungshub erst an dem Umlenkhebel (28) angreift sowie nach Überführung der Blockierplatte (30) in eine den Sperrkörper (36) freigebende Stellung mit einem weiteren Betätigungshub an dem Sperrglied (20) angreift.

7. Verschluß nach Anspruch 4 oder 5, dadurch gekennzeichnet, daß der Umlenkhebel (28) mittels eines Langlochs (28a) auf einem Lagerzapfen (26) am Sperrglied (20) gelagert ist.

8. Verschluß nach einem der vorstehenden Ansprüche, dadurch gekennzeichnet, daß der Umlenkhebel (28), die Blockierplatte (30) und die an diesem angreifenden Teile der Lösetaste (24b) gegenüber Beschleunigung in Betätigungsrichtung der Lösetaste massenkompensiert sind.

9. Verschluß nach Anspruch 2, dadurch gekennzeichnet, daß der Sperrkörper (136) durch einen um den Wälzkörper drehbar gelagerten, zweiarmigen Blockierhebel (130) in seiner Blockierstellung arretierbar ist.

10. Verschluß nach Anspruch 9, dadurch gekennzeichnet, daß an dem ersten Arm des Blockierhebels (130) die Lösetaste (124) angreift und der zweite Arm eine Ausgleichsmasse bildet, durch die die Masse der Lösetaste kompensiert wird.

11. Verschluß nach Anspruch 10, dadurch gekennzeichnet, daß der Wälzkörper (136) in wenigstens einem quer zur Verschiebungsrichtung des Sperrgliedes (120) orientierten Langloch am Rahmen (114) geführt und mit dem Blockierhebel (130) zwischen den Enden des Langlochs verlagerbar ist.

12. Verschluß nach Anspruch 11, dadurch gekennzeichnet, daß der Blockierhebel (130) durch Anlage an einem Anschlag (129) des Rahmens in einer Blockierstellung an dem dem Sperrglied (120) benachbarten Ende des Langlochs gehalten ist und durch Verschwenkung von dem Anschlag (129) fort unter Einwirkung der Lösetaste auf seinen ersten Arm in eine Freigabestellung am anderen Ende des Langlochs bewegbar ist.

13. Verschluß nach einem der Ansprüche 10 bis 12, dadurch gekennzeichnet, daß ein um den Wälzkörper (136) drehbarer Massekörper (140) auf der von der Lösetaste abgewandten Seite des ersten Armes des Blockierhebels (130) durch Federkraft in Anlage gehalten ist.

14. Verschluß nach einem der vorstehenden Ansprüche 9 bis 13, dadurch gekennzeichnet, daß der Sperrkörper (136) als langgestreckte Sperrwalze ausgebildet ist, die den Rahmen (114) durchquert und mit beiden Enden über diesen hinaussteht, und daß an jedem Ende der Sperrwalze (136) ein Blockierhebel (130) angeordnet ist.

15. Verschluß nach einem der vorstehenden Ansprüche 4 bis 8, dadurch gekennzeichnet, daß beiderseits des Rahmens (14) je ein Sperrkörper (36) und Umlenkhebel (28) angeordnet sind.

## Claims

1. A buckle for safety belts, comprising a pivotal latch (16) mounted in a load-bearing frame (14) and engaging in its locking position a catch edge of an insert tongue (10), a locking member (20) mounted on the frame (14) for sliding movement transversely to the direction of pivoting of the pivotal latch (16) between an open position, in which it releases the pivotal latch, and a locking position, in which it arrests the pivotal latch in its engagement position, and a release button (24a, 24b) also mounted on the frame, whose actuation causes displacement of the locking member (20) into the open position, the locking member (20) being for its part adapted to be arrested in the locking position by at least one locking body (36) which is able to be moved transversely to the direction of displacement of the locking member (20) between an arrest position and a release position,
characterized in that the locking body (36) is arrested in the locking position of the pivotal latch (16).

2. The buckle as claimed in claim 1, characterized in that the locking body (36) is constituted by a roller body which engages into a recess (38) in the locking member (20).

3. The buckle as claimed in claim 1 or 2, characterized in that the locking body (36) is arranged to be held in its arrest position by means of an arrest plate (30) adapted to shift in parallelism to the direction of displacement of the locking member.

4. The buckle as claimed in claim 3, characterized in that the release button (24a, 24b) and the arrest plate (30) are adapted to respectively engage at different arms of at least one two-armed, pivotally mounted bell crank (28).

5. The buckle as claimed in claim 4, characterized in that the bell crank (28) is pivotally mounted on the locking member (20).

6. The buckle as claimed in claim 5, characterized in that the release button (24a, 24b) is adapted to firstly engage the bell crank (28) in a first actuating stroke, and then to engage the locking member (20) in a further actuating stroke after displacement of the arrest plate (30) into a position releasing the locking body (36).

7. The buckle as claimed in claim 4 or 5, characterized in that the bell crank (28) is mounted on a trunnion (26) at the locking member (20) by means of a slot (28a).

8. The buckle as claimed in any of the preceding claims, characterized in that the bell crank (28), the arrest plate (30) and the parts of the release button (24b) engaging thereon are inertial mass-compensated as regards acceleration in the actuation direction of the release button.

9. The buckle as claimed in claim 2, characterized in that the locking body (136) is able to be held in an arrest position thereof by a two-armed arrest lever (130) mounted for rotation about the roller body.

10. The buckle as claimed in claim 9, characterized in that the first arm of the arrest lever (130) is engaged by the release button (124) and the second arm constitutes a compensating inertial mass, by which the mass of the release button is balanced.

11. The buckle as claimed in claim 10, characterized in that the roller body (136) is guided on the frame (114) in at least one slot extending perpendicularly to the direction of displacement of the locking member (120), and is able to be shifted together with the arrest lever (130) between the ends of the slot.

12. The buckle as claimed in claim 11, characterized in that the arrest lever (130) is kept in an arrest position at the end of the slot adjacent to the locking member (120) by dint of engagement on an abutment (129) of the frame, and may be pivotally moved away from the abutment (129) under the action of the release button on its first arm into a release position at the other end of the slot.

13. The buckle as claimed in any of claims 10 to 12,
characterized in that an inertial mass (140), which is able to turn about the roller body (136), is held by a resilient force in abutment on the side of the first arm of the arrest lever (130) which is remote from the release button.

14. The buckle as claimed in any of the preceding claims 9 to 13, characterized in that the locking body (136) is in the form of an elongated locking roller which extends through the frame (114) with both its ends extending past same and in that on each end of the locking roller (136) an arrest lever (130) is arranged.

15. The buckle as claimed in any of the preceding claims 4 to 8, characterized in that on either side of the frame (14) a respective locking body (36) and a bell crank (28) are arranged.

## Revendications

1. Fermeture pour ceinture de sécurité, avec un verrou pivotant (16), qui est monté dans un cadre (14), qui supporte la charge, et qui agit, dans sa position de blocage, sur un bord d'arrêt d'une languette d'emboîtement (10), avec un organe de blocage (20), qui est monté de façon à pouvoir coulisser sur le cadre (14) transversalement à la direction de pivotement du verrou pivotant (16) entre une position d'ouverture, dans laquelle il libère le verrou pivotant, et une position de blocage, dans laquelle il bloque le verrou pivotant dans sa position de venue en prise, et avec une touche de libération (24a, 24b), montée également sur le cadre, par l'actionnement de laquelle on fait coulisser l'organe de blocage (20) dans la position d'ouverture, l'organe de blocage (20) pouvant être bloqué de son côté dans la position de blocage par au moins un cliquet (36), qui peut être déplacé transversalement au sens de translation de l'organe de blocage (20) entre une position de blocage et une position de libération, caractérisée en ce que le cliquet (36) est bloqué dans la position de blocage du verrou pivotant (16).

2. Fermeture selon la revendication 1, caractérisée en ce que le cliquet (36) est formé par un corps cylindrique, qui vient en prise dans une cuvette (38) de l'organe de blocage (20).

3. Fermeture selon la revendication 1 ou 2, caractérisée en ce que le cliquet (36) peut être immobilisé dans sa position de blocage par une plaque de blocage (30), qui peut coulisser parallèlement au sens de translation de l'organe de blocage (20).

4. Fermeture selon la revendication 3, caractérisée en ce que la touche de libération (24a, 24b) agit sur un des bras et la plaque de blocage (30) sur l'autre bras d'au moins un levier de renvoi (28) à deux bras, monté de façon à pouvoir pivoter.

5. Fermeture selon la revendication 4, caractérisée en ce que le levier de renvoi (28) est monté de façon à pouvoir pivoter sur l'organe de blocage (20).

6. Fermeture selon la revendication 5, caractérisée en ce que la touche de libération (24a, 24b) agit au moyen d'une première course d'actionnement d'abord sur le levier de renvoi (28) et après avoir dépassé la plaque de blocage (30) agit, dans une position de libération du cliquet (36), au moyen d'une autre course d'actionnement, sur l'organe de blocage (20).

7. Fermeture selon la revendication 4 ou 5, caractérisée en ce que le levier de renvoi (28) est monté au moyen d'un trou oblong (28a) sur un tourillon (26) sur l'organe de blocage (20).

8. Fermeture selon l'une des revendications précédentes, caractérisée en ce qu'on équilibre les masses du levier de renvoi (28), de la plaque de blocage (30) et des pièces de la touche de libération qui agit sur celle-ci, par rapport à l'accélération dans le sens de l'actionnement de la touche de libération.

9. Fermeture selon la revendication 2, caractérisée en ce que le cliquet (136) peut être immobilisé dans sa position de blocage par un levier de blocage (130), à deux bras, monté de façon à pouvoir tourner autour du corps cylindrique.

10. Fermeture selon la revendication 9, caractérisée en ce que la touche de libération agit sur le premier bras du levier de blocage (130) et en ce que le second bras constitue une masse d'équilibrage, grâce à laquelle on équilibre la masse de la touche de libération.

11. Fermeture selon la revendication 10, caractérisée en ce que le corps cylindrique (136) est guidé sur le cadre (114) dans au moins un trou oblong orienté **transversalement** à la direction de translation de l'organe de blocage (120) et peut être déplacé au moyen du levier de blocage (130) entre les extrémités du trou oblong.

12. Fermeture selon la revendication 11, caractérisée en ce que le levier de blocage (130) est maintenu en venant en appui sur une butée (129) du cadre dans une position de blocage à l'extrémité du trou oblong voisine de l'organe de blocage (120) et peut être amené dans une position de libération à l'autre extrémité du trou oblong en s'éloignant par pivotement de la butée (129) sous l'action de la touche de libération sur son premier bras.

13. Fermeture selon l'une des revendications 10 à 12, caractérisée en ce que l'on maintient en appui par la force d'un ressort un corps massif (140) qui peut tourner autour du corps cylindrique (136), sur le côté du premier bras du levier de blocage (130) qui est situé à l'opposé de la touche de libération.

14. Fermeture selon l'une des revendications précédentes 9 à 13, caractérisée en ce que le cliquet (136) est constitué sous la forme d'un cylindre de blocage allongé, qui traverse le cadre (114) et fait **saillie** des deux côtés de celui-ci, et en ce qu'à chaque extrémité du cylindre de blocage (136) est disposé un levier de blocage (130).

15. Fermeture selon l'une des revendications précédentes 4 à 8, caractérisée en ce que des deux côtés du cadre (14) sont disposés respectivement un cliquet (36) et un levier de renvoi (28).
